# EUROPÄISCHE PATENTANMELDUNG

(11) **EP 4 671 076 A1**
(43) Veröffentlichungstag der Anmeldung: **31.12.2025**
(21) Anmeldenummer: 25177286.9
(22) Anmeldetag: 19.05.2025
(51) Int. Cl.: B61C 17/00, B61F 1/00, H05K 7/14

(54) **GEHÄUSE ZUR ANORDNUNG AN EINEM WAGENKASTEN EINES SCHIENENFAHRZEUGS**

(30) Priorität: 26.06.2024 DE 102024205960
(71) Anmelder: Siemens Mobility GmbH, 80997 München (DE)
(72) Erfinder: Böhm, Matthias, 91564 Neuendettelsau (DE); Gardian, Torsten, 92655 Grafenwöhr (DE); Winkler, Markus, 91126 Schwabach (DE)
(74) Vertreter: Siemens Patent Attorneys

(57) **Zusammenfassung**

Die Erfindung betrifft Gehäuse zur Anordnung an einem Wagenkasten eines Schienenfahrzeugs, wobei das Gehäuse einen grundsätzlich quaderförmigen geschlossenen Gehäusegrundkörper mit zwei Seitenwänden, zwei Stirnwänden sowie einer Oberwand und einer Unterwand aufweist, wobei der Gehäusegrundkörper einen Gehäuseinnenraum aufweist, in welchem elektrische, elektronische und/oder pneumatische Geräte anordenbar sind, ist dadurch gekennzeichnet, dass es vier Tragarmabschnitte mit einem jeweiligen Befestigungsbereich zur Befestigung des Gehäuses an Trägern des Wagenkastens aufweist, wobei die Tragarmabschnitte vollständig außerhalb des Gehäusegrundkörpers angeordnet sind, und zwei Rahmenstrukturen aus jeweils zumindest einem Metallprofil aufweist, wobei die Rahmenstrukturen jeweils mit zwei der Tragarmabschnitte sowie mit randseitigen Bereichen einer der Seitenwände, der Oberwand und der Unterwand verbunden sind, und wobei die Rahmenstrukturen ausgestaltet sind, zusammen mit den Tragarmabschnitten eine Last des Gehäusegrundkörpers mit darin angeordneten Geräten vollständig zu tragen, oder zwei Tragarme aus jeweils einem durchgehenden Metallprofil aufweist, wobei die Tragarme jeweils zwei der Tragarmabschnitte ausbilden oder mit diesen verbunden sind, wobei die Seitenwände aus jeweils einem Metallblech wannenförmig ausgestaltet sind, wobei ein jeweiliger Wannenrand mit randseitigen Bereichen zumindest der Oberwand und der Unterwand verbunden ist, wobei die Tragarme jeweils an einer dem Gehäuseinnenraum zugewandten konkaven Innenfläche einer der Seitenwände angeordnet und mit dieser Seitenwand verbunden sind, und wobei die Seitenwände ausgestaltet sind, die Last des Gehäusegrundkörpers mit den darin angeordneten Geräten teilweise zu tragen.

## Beschreibung

Die Erfindung betrifft ein Gehäuse zur Anordnung an einem Wagenkasten eines Schienenfahrzeugs. Die Erfindung betrifft ferner ein Schienenfahrzeug mit einem erfindungsgemäßen Gehäuse.

Der Betrieb eines Schienenfahrzeugs erfordert eine Vielzahl elektrischer, elektronischer sowie gegebenenfalls pneumatischer Geräte. Vorzugsweise werden einzelne oder mehrere solcher Geräte bzw. deren Komponenten in einem Gehäuse angeordnet, wobei ein solches Gehäuse üblicherweise auch als Container bezeichnet wird. Insbesondere bei einem als Triebzug für die Personenbeförderung ausgestalteten Schienenfahrzeug werden derartige Gehäuse bevorzugt auf dem Dach bzw. im Dachbereich oder im Unterboden- bzw. Unterflurbereich des Wagenkastens eines Wagens bzw. verteilt über mehrere Wagen des Triebzugs angeordnet, um einen für die Fahrgäste zur Verfügung stehenden Fahrgastraum in den Wagenkästen zu maximieren.

Sowohl im Dachbereich als auch im Unterbodenbereich weist ein Wagenkasten typischerweise Längsträger auf, welche sich, in Richtung der Querachse des Wagenkastens betrachtet, im Bereich der Seitenwände über die gesamte oder über zumindest eine bestimmte Länge des Wagenkastens erstrecken. An diesen Längsträgern sind beispielsweise mechanische Schnittstellen ausgebildet oder ergänzend angeordnet, mit denen die Gehäuse über gesonderte Tragarme verbunden werden. Als Tragarme dienen üblicherweise zwei rechteckige Metallprofile mit einem durchgängig geschlossenen Hohlprofil, welche jeweils sowohl mit der Unterwand bzw. Oberwand des Gehäuses als auch mit den Schnittstellen der Längsträger verschraubt bzw. in anderer geeigneter Weise lösbar verbunden werden. Die Funktion der Tragarme ist dabei, das Gehäuse gegenüber dem Wagenkasten abzustützen bzw. die Last des Gehäuses samt darin angeordneter Geräten in den Wagenkasten zu leiten. Eine Tragfähigkeit der Tragarme ist entsprechend derart bemessen, dass sie das Gehäuse sicher tragen bzw. stützen können.

Ein oberer bzw. unterer Abschluss der Längsträger weist, in Richtung der Hochachse des Wagenkastens betrachtet, typischerweise einen Abstand zum Dach bzw. Unterboden des Wagenkastens auf. Abhängig von der Gestaltung des Querschnittprofils des Wagenkastens kann dieser Abstand bis zu mehreren zehn Zentimetern betragen. Der zwischen dem Dach bzw. Unterboden des Wagenkastens und der Unter- bzw. Oberwand des Gehäuses bestehende Bauraum wird bei Verwendung vorstehend beschriebener Tragarme dabei typischerweise nicht genutzt.

Insbesondere bei Schienenfahrzeugen mit begrenztem Raum im Dach- und/oder Unterbodenbereich für die Anordnung von Gehäusen, beispielsweise bei Metro-Fahrzeugen mit kleinem Querschnittsprofil des Wagenkastens und einer möglichen Anordnung der Gehäuse ausschließlich im Unterbodenbereich oder bei mit voluminösen Antriebsbatteriecontainern ausgerüsteten Triebzügen für den Regional- oder Fernverkehrs, ist die Nutzung dieses bislang ungenutzten Bauraums wünschenswert. Dies kann beispielsweise durch eine andere Anordnung der beschriebenen Tragarme erfolgen, indem diese nicht mehr an der Unter- bzw. Oberwand des Gehäuses angeordnet werden, sondern seitlich außerhalb oder innerhalb des Gehäuses. Durch eine solche seitliche Anordnung der Tragarme kann, in Richtung der Hochachse des Wagenkastens betrachtet, die Unterwand des Gehäuses dem Dach bzw. die Oberwand dem Unterboden des Wagenkastens angenähert werden, wodurch das Gehäuse den bislang ungenutzten Bauraum zumindest teilweise ausfüllt. Vorteilhaft kann hierdurch beispielsweise die erforderliche Bauhöhe für das Gehäuse oberhalb bzw. unterhalb des Wagenkastens verkleinert werden oder, bei gleicher Bauhöhe, das Volumen des Gehäuses durch eine größere mögliche Höhe vergrößert werden. Bei seitlich außerhalb des Gehäuses bzw. dessen Seitenwänden angeordneten Tragarmen ist jedoch nachteilig, dass, in Richtung der Längsachse des Wagenkastens betrachtet, eine größere Länge für die Anordnung des Gehäuses erforderlich ist, da sich die Breite der Tragarme zu der Breite des Gehäuses addiert. Bei seitlich innerhalb des Gehäuses bzw. der Seitenwände angeordneten Tragarmen bewirken diese hingegen nachteilig eine lokale Beschränkung der Innenbreite sowie eine damit einhergehende verringerte Flexibilität bei der Anordnung von Geräten bzw. Gerätekomponenten und gegebenenfalls bei der Positionierung von erforderlichen Öffnungen bzw. Ausnehmungen in den Seitenwänden für die Anordnung von beispielsweise elektrischen, optischen oder pneumatischen Schnittstellen, Durchführungen, Wartungsklappen, Kühlkörpern oder Ein- und Auslässen für eine Kühlluftzu- und -abfuhr.

Aufgabe der Erfindung ist es daher, die mit den bekannten Tragarmen zur Befestigung eines Gehäusen an einem Wagenkasten eines Schienenfahrzeugs einhergehenden Nachteile auszuräumen. Diese Aufgabe wird durch die jeweiligen Merkmale der unabhängigen Patentansprüche gelöst. Weiterbildungen der Erfindung sind in abhängigen Patentansprüchen angegeben.

Ein erfindungsgemäßes Gehäuse zur Anordnung an einem Wagenkasten eines Schienenfahrzeugs, wobei das Gehäuse einen grundsätzlich quaderförmigen geschlossenen Gehäusegrundkörper mit zwei Seitenwänden, zwei Stirnwänden sowie einer Oberwand und einer Unterwand aufweist, wobei der Gehäusegrundkörper einen Gehäuseinnenraum aufweist, in welchem elektrische, elektronische und/oder pneumatische Geräte anordenbar sind, ist dadurch gekennzeichnet, dass es vier Tragarmabschnitte mit einem jeweiligen Befestigungsbereich zur Befestigung des Gehäuses an Trägern des Wagenkastens aufweist, wobei die Tragarmabschnitte vollständig außerhalb des Gehäusegrundkörpers angeordnet sind, und zwei Rahmenstrukturen aus jeweils zumindest einem Metallprofil aufweist, wobei die Rahmenstrukturen jeweils mit zwei der Tragarmabschnitte sowie mit randseitigen Bereichen einer der Seitenwände, der Oberwand und der Unterwand verbunden sind, und wobei die Rahmenstrukturen ausgestaltet sind, zusammen mit den Tragarmabschnitten eine Last des Gehäusegrundkörpers mit darin angeordneten Geräten vollständig zu tragen, oder zwei Tragarme aus jeweils einem durchgehenden Metallprofil aufweist, wobei die Tragarme jeweils zwei der Tragarmabschnitte ausbilden oder mit diesen verbunden sind, wobei die Seitenwände aus jeweils einem Metallblech wannenförmig ausgestaltet sind, wobei ein jeweiliger Wannenrand mit randseitigen Bereichen zumindest der Oberwand und der Unterwand verbunden ist, wobei die Tragarme jeweils an einer dem Gehäuseinnenraum zugewandten konkaven Innenfläche einer der Seitenwände angeordnet und mit dieser Seitenwand verbunden sind, und wobei die Seitenwände ausgestaltet sind, die Last des Gehäusegrundkörpers mit den darin angeordneten Geräten teilweise zu tragen.

Ein erfindungsgemäßes Schienenfahrzeug weist zumindest einen Wagenkasten sowie zumindest ein an dem Wagenkasten angeordnetes erfindungsgemäßes Gehäuse auf.

Eine erfindungsgemäße Verwendung sieht eine Anordnung eines erfindungsgemäßen Gehäuses an einem Wagenkastens eines Schienenfahrzeugs vor.

Das erfindungsgemäße Gehäuse ermöglicht vorteilhaft eine Verringerung von Einschränkungen hinsichtlich sowohl einer für die Anordnung des Gehäuses am Wagenkasten des Schienenfahrzeugs erforderlichen Gesamtbreite als auch einer Innenbreite des Gehäuseinnenraums. Diese Verringerung wird erfindungsgemäß dadurch erzielt, dass im Bereich der Seitenwände angeordnete Rahmenstrukturen zusammen mit den Tragarmabschnitten die Last des Gehäusegrundkörpers mit den darin angeordneten Geräten vollständig tragen, sodass in dem Gehäuseinnenraum selbst keine die Innenbreite lokal beschränkende Tragarme angeordnet werden müssen. Die Rahmenstrukturen sind dabei als integrale Bestandteile des Gehäuses ausgestaltet, welche zum einen die nach dem vorstehend beschriebenen Stand der Technik erforderlichen durchgängigen Tragarme ersetzen und zum anderen jeweils zumindest einer Verbindung mit einer Seitenwand sowie der Oberwand und der Unterwand dienen. Alternativ wird die vorteilhafte Verringerung der Einschränkungen erfindungsgemäß durch wannenförmige Seitenwände des Gehäusegrundkörpers erzielt, welche jeweils ausgestaltet sind, einen Teil der von den Tragarmen zu tragenden Last aufzunehmen, sodass die im Gehäuseinnenraum angeordneten Tragarme hinsichtlich einer geringeren Tragfähigkeit dimensionierbar sind. Auch die Ränder der wannenförmigen Seitenwände dienen einer Verbindung mit zumindest der Oberwand und der Unterwand des Gehäuses.

Für die weiteren Erläuterungen sei beispielhaft angenommen, dass, angelehnt an die einleitende Beschreibung, das Gehäuse mittels der Tragarmabschnitte bzw. deren Befestigungsbereichen mit Längsträgern des Wagenkastens des Schienenfahrzeugs bzw. deren Schnittstellen verbunden ist. Das Gehäuse besitzt eine Länge, die hauptsächlich von einer Längenausdehnung der Seitenwände des Gehäusegrundkörpers sowie den Tragarmabschnitten bestimmt ist, eine Breite, die hauptsächlich von einer Längenausdehnung der Stirnwände bestimmt ist, sowie eine Höhe, die hauptsächlich von einer Höhe der Seiten- und Stirnwände bestimmt ist. Die Seitenwände sind dabei parallel zu einer Querachse des Wagenkastens ausgerichtet, während die Stirnwände parallel zu einer Längsachse des Wagenkastens ausgerichtet sind. Alternativ könnte das Gehäuse auch mit Querträgern des Wagenkastens verbunden sein, in welchem Fall die Seitenwände parallel zu dessen Längsachse und die Stirnwände parallel zu dessen Querachse ausgerichtet wären. Diese alternative Anordnung des Gehäuses an dem Wagenkasten wird jedoch im Folgenden nicht weiter betrachtet, ist jedoch in gleicher Weise von der Erfindung umfasst.

Als Oberwand wird die Wand an der, in Richtung der Hochachse des Wagenkastens betrachtet, Oberseite des Gehäusegrundkörpers bezeichnet, während als Unterwand die Wand an der Unterseite des Gehäusegrundkörpers bezeichnet wird. Sofern das Gehäuse im Unterbodenbereich des Wagenkastens angeordnet ist, ist die Oberwand des Gehäusegrundkörpers auf der dem Unterboden zugewandten Seite des Gehäusegrundkörpers angeordnet, während die Unterwand auf der dem Unterboden abgewandten Seite des Gehäusegrundkörpers angeordnet ist. Sofern das Gehäuse im Dachbereich des Wagenkastens angeordnet ist, ist die Unterwand auf der dem Dach zugewandten Seite des Gehäusegrundkörpers angeordnet, während die Oberwand auf der dem Dach abgewandten Seite des Gehäusegrundkörpers angeordnet ist. Die Oberwand und Unterwand sind jeweils parallel zu einer von der Längs- und Querachse des Wagenkastens definierten Ebene ausgerichtet.

Der grundsätzlich quaderförmige Gehäusegrundkörper umfasst die Ausgestaltung eines perfekt quaderförmigen Körpers mit einem jeweils rechten Winkel zwischen den Seitenwänden und Stirnwänden, zwischen den Seitenwänden und Ober- bzw. Unterwand sowie zwischen den Stirnwänden und Ober- bzw. Unterwand. Ebenso umfasst die Ausgestaltung einen quaderförmigen Körper, welcher in Richtung der Hochachse verjüngt ist, beispielsweise um die Form des Gehäuses an ein vorgegebenes Lichtraumprofil anzupassen. Hierfür können beispielsweise die Stirnwände über ihre gesamte oder einen Teil ihrer Höhe in einem bestimmten Winkel zu der Hochachse ausgerichtet sein und die Oberwand eine kleinere Länge als die Unterwand aufweisen, wenn das Gehäuse im Dachbereich angeordnet ist, bzw. die Unterwand eine kleinere Länge als die Oberwand aufweisen, wenn das Gehäuse im Unterbodenbereich angeordnet ist. Die Grundflächen der Ober- und Unterwand sind dabei weiterhin rechteckig, besitzen aufgrund unterschiedlicher Längen der Wände bei gleicher Breite jedoch unterschiedliche Größen.

Die Wände des Gehäusegrundkörpers sind vorzugsweise als individuelle Bauteile gefertigt. Gleichsam können jedoch auch mehrere Wände zu einem gemeinsamen Bauteil zusammengefasst sein, beispielsweise die Oberwand und die beiden Stirnwände als eine den Gehäuseinnenraum abdeckende Haube ausgestaltet sein. Die Wände werden beispielsweise jeweils aus einer Blechtafel einer geeigneten Dicke gestanzt oder geschnitten sowie, sofern erforderlich, durch Biegen oder Abkanten in die gewünschte Form gebracht. In gleicher Weise können aus den Wänden Öffnungen bzw. Ausnehmungen gestanzt bzw. geschnitten werden, welche der Anordnung von beispielsweise elektrischen, optischen oder pneumatischen Schnittstellen, Durchführungen, Wartungsklappen, Kühlkörpern oder als Ein- und Auslässe für die Kühlluftzu- und -abfuhr in den bzw. aus dem Gehäuseinnenraum dienen.

Bei der erfindungsgemäßen Ausgestaltung des Gehäuses mit zwei Rahmenstrukturen ist jede der Seitenwände mit einer der Rahmenstrukturen bzw. mit deren Metallprofil mechanisch verbunden. Die Befestigung der Seitenwand an der Rahmenstruktur erfolgt beispielsweise in randseitigen Bereichen, in denen die Seitenwand das Metallprofil überdeckt bzw. auf dem Metallprofil aufliegt, durch geeignete Schraub-, Niet- oder Schweißverbindungen. In gleicher Weise erfolgt die mechanische Verbindung der Ober- und Unterwände mit der Rahmenstruktur. Sofern die Verbindung lösbar ausgestaltet ist, um beispielsweise die jeweilige Wand in einfacher Weise von der Rahmenstruktur lösen zu können, ist eine Schraubverbindung bevorzugt. Ferner sollte vorzugsweise eine Dichtung aus einem elastischen Material im Bereich der Auflageflächen zwischen Wand und Rahmenstruktur vorgesehen werden, um einen Schutz der Geräte im Gehäuseinnenraum vor Umwelteinflüssen wie insbesondere Staub und Feuchtigkeit sicherzustellen.

Die Rahmenstrukturen des Gehäuses sind aus jeweils zumindest einem Metallprofil gefertigt. Die jeweilige Rahmenstruktur wird entsprechend der gewünschten Form beispielsweise aus mehreren Rahmenstrukturelementen gebildet, wobei die Elemente beispielsweise mittels jeweiliger Schweißverbindungen dauerhaft zusammengefügt werden. Auch die Verbindung der Rahmenstrukturen bzw. deren Rahmenstrukturelementen mit den außerhalb des Gehäusegrundkörpers angeordneten Tragarmabschnitten wird vorzugsweise dauerhaft mittels Schweißverbindungen verwirklicht. Bevorzugt werden die Rahmenstrukturen aus jeweils zwei Rahmenstrukturelementen gebildet, wobei ein erstes Rahmenstrukturelement mit einem oberen randseitigen Bereich der Seitenwand, einem randseitigen Bereich der Oberwand sowie den Tragarmabschnitten verbunden ist, während ein zweites Rahmenstrukturelement mit einem unteren randseitigen Bereich der Seitenwand, einem randseitigen Bereich der Unterwand sowie ebenfalls mit den Tragarmabschnitten verbunden ist. Erste und zweite Rahmenstrukturelemente können dabei jeweils aus einem einzigen Metallprofil geformt werden, beispielsweise ausgehend von einem länglichen Metallprofil durch geeignetes Zuschneiden, Biegen und Verschweißen von aneinanderstoßenden Kanten.

Die Tragarmabschnitte sind entsprechend den Tragarmen nach dem einleitend beschriebenen Stand der Technik beispielsweise als zwei rechteckige Metallprofile mit einem durchgängig geschlossenen Hohlprofil ausgestaltet, wobei die Tragarmabschnitte bei der erfindungsgemäßen Ausgestaltung des Gehäuses mit zwei Rahmenstrukturen vollständig außerhalb des Gehäusegrundkörpers angeordnet sind. Grundsätzlich sind alle Tragarmabschnitte des Gehäuses bezüglich der Hochachse in derselben Ebene angeordnet, alternativ können diese, sofern dies für die Anordnung des Gehäuses an dem Wagenkasten erforderlich ist, auch in unterschiedlichen Ebenen angeordnet sein. Sowohl die Befestigungsbereiche der Tragarmabschnitte als auch die Längsträger des Wagenkastens weisen jeweilige Schnittstellen auf, welche mit diese verbindenden Verbindungsmitteln kompatibel sind, sodass eine dauerhaft haltbare mechanische Verbindung des Gehäuses mit dem Wagenkasten erzielt wird. Die Schnittstellen der Längsträger des Wagenkastens können beispielsweise als so genannte C-Nuten ausgestaltet sein, in welchen Nutsteine als Verbindungsmittel flexibel über die Länge der Längsträger angeordnet werden können. Sofern die Längsträger als ein jeweiliges Strangpressprofil mittels eines Extrusionsverfahrens hergestellt sind, können solche Nuten in einfacher Weise und über die gesamte Länge des jeweiligen Längsträgers ausgeformt werden. Die Schnittstellen der Befestigungsbereiche der Tragarmabschnitte können demgegenüber beispielsweise als Durchführungen in dem Metallprofil ausgestaltet sein, in welchen Schrauben als weitere Verbindungsmittel anordenbar sind, die mit den Nutsteinen in den Längsträgern verschraubt werden.

Bei der erfindungsgemäßen Ausgestaltung des Gehäuses mit wannenförmig ausgestalteten Seitenwänden übernehmen diese jeweils eine tragende Funktion, um gemeinsam mit den verbundenen Tragarmen die Last des Gehäusegrundkörpers samt den darin angeordneten Geräten zu tragen. Die Tragarme sind dabei an einer jeweils dem Gehäuseinnenraum zugewandten Seite der Seitenwände angeordnet und werden mit diesen vorzugsweise dauerhaft, beispielsweise mittels Schweiß-, Klebe- und/oder Nietverbindungen, mechanisch verbunden. Vorzugsweise sind ebenfalls die Wannenränder im jeweiligen Bereich des Zusammentreffens mit den Tragarmabschnitten mechanisch mit diesen verbunden, wiederum beispielsweise mittels Schweiß-, Klebe- und/oder Nietverbindungen. Die jeweilige Längenausdehnung der Seitenwände kann derart gewählt werden, dass diese zu einem geringen Teil über den Gehäusegrundkörper bzw. über dessen Stirnwände hinausragen. Beispielsweise können die Seitenwände eine grundsätzlich hexagonale Form aufweisen, wobei zwei der Spitzen des Sechsecks in den Bereichen der Durchführungen für den Tragarm bzw. die Tragarmabschnitte angeordnet sind. Mittels der wannenförmigen Ausgestaltung sowie einer geeigneten Wahl insbesondere des Materials und der Dicke des Metallblechs kann die gewünschte Tragfähigkeit der Seitenwände erzielt werden, welche eine Reduzierung der Tragfähigkeit der Tragarme ermöglicht. Die Tragfähigkeit der Seitenwände entspricht vorzugsweise einem nicht unbedeutenden Teil, beispielsweise zumindest zwanzig Prozentpunkten, der gesamten Tragfähigkeit der Kombination aus Seitenwand, Tragarm und Tragarmabschnitten.

Die Wannenränder der Seitenwände dienen, neben einer Erhöhung der Stabilität für eine größere Tragfähigkeit, ebenfalls einer mechanischen Verbindung der Seitenwände mit randseitigen Bereichen zumindest der Oberwand und der Unterwand des Gehäusegrundkörpers. Sofern diese Verbindungen lösbar ausgestaltet sein sollen, um die Ober- und Unterwände in einfacher Weise von den Seitenwänden lösen zu können, sind wiederum Schraubverbindungen vorzuziehen. Ferner sollte vorzugsweise eine Dichtung aus einem elastischen Material im Bereich der Auflageflächen zwischen Wannenrändern und Randbereichen der Ober- und Unterwände vorgesehen werden, um einen Schutz der Geräte im Gehäuseinnenraum vor Umwelteinflüssen wie insbesondere Staub und Feuchtigkeit sicherzustellen.

Die Seitenwände werden vorzugsweise aus einem einzigen Metallblech geformt, welches zuvor aus einer Blechtafel gestanzt oder geschnitten wurde. Der Wannenrand der jeweiligen Seitenwand wird dabei durch Biegen oder Abkanten von Laschen des Metallblechs gefertigt, wobei aneinanderstoßende Kanten der Laschen vorzugsweise verschweißt werden, um einen stabilen durchgängigen Wannenrand zu bilden. Der aus dauerhaft verbundenen Laschen gebildete Wannenrand kann jedoch jeweils im Bereich des Tragarms bzw. der Tragarmabschnitte unterbrochen sein. In diesen Bereichen wird der Wannenrand vorzugsweise mit dem Tragarm bzw. den Tragarmabschnitten verschweißt, um auch zwischen dem Wannenrand und dem Tragarm bzw. den Tragarmabschnitten eine stabile mechanische Verbindung zu erzielen. Die Seitenwände können, wie vorstehend beschrieben, durch Stanzen oder Schneiden erzeugte Öffnungen bzw. Ausnehmungen aufweisen, welche der Anordnung von beispielsweise elektrischen, optischen oder pneumatischen Schnittstellen, Durchführungen, Wartungsklappen, Kühlkörpern oder als Ein- und Auslässe für die Kühlluftzu- und -abfuhr in den bzw. aus dem Gehäuseinnenraum dienen.

Die mit den konkaven Innenseiten der Seitenwände verbundenen durchgehenden Tragarme sind mit den Tragarmabschnitten mechanisch verbunden, wobei die Tragarme im Bereich dieser Verbindungen beispielsweise ein mit den Tragarmabschnitten identisches bzw. daran angepasstes rechteckiges Metallprofil mit einem geschlossenen Hohlprofil aufweisen. Die Verbindungen sind dabei beispielsweise jeweils im Bereich der Stirnseite des Gehäusegrundkörpers oder im Bereich des über die Stirnseite hinausgehenden Endes der Seitenwand vorgesehen. Vorzugsweise sind der jeweilige Tragarm und die beiden Tragarmabschnitte jedoch aus einem einzigen durchgängigen Metallprofil gefertigt, wobei die beiden Tragarmabschnitte bzw. deren Befestigungsbereiche aus dem jeweiligen Tragarm ausgebildet sind. Vorteilhaft sind hierdurch beispielsweise keine gesonderten Schweißverbindungen zwischen Tragarm und Tragarmabschnitten erforderlich, welche zu einer lokalen Schwächung des Materials der Profile und damit einer Verringerung der Tragfähigkeit führen könnten. Die Metallprofile der Tragarme sind beispielsweise als mittels eines Extrusionsverfahrens hergestellte Strangpressprofile ausgestaltet.

Um die lokalen Einschränkungen aufgrund der im Gehäuseinnenraum an den Seitenwänden geführten Tragarme zu verringern bzw. zu begrenzen, weisen die Tragarme über zumindest einen Teil ihrer Länge eine zu den Tragarmabschnitten unterschiedliche Form auf. Eine aufgrund der unterschiedlichen Form bedingte Verringerung der Tragfähigkeit der Tragarme wird von den erfindungsgemäß geformten Seitenwänden zumindest kompensiert.

Das Schienenfahrzeug ist beispielsweise als ein Triebzug mit einer Mehrzahl Wagen ausgestaltet, wobei jeder Wagen einen Wagenkasten aufweist, oder als eine Lokomotive bzw. als ein Einzeltriebwagen mit einem einzigen Wagenkasten ausgestaltet. Der Triebzug kann dabei für den Nahverkehr, beispielsweise als eine U-Bahn oder eine Straßenbahn, oder als für den Regional- und Fernverkehr, beispielsweise als S-Bahn oder Hochgeschwindigkeitszug, ausgestaltet sein.

Nach einer Weiterbildung der Erfindung sind die Rahmenstrukturen jeweils aus zumindest einem Metallprofil mit einem Winkelprofil und/oder aus zumindest einem zu einem Winkelprofil geformten Metallblech hergestellt.

Als ein Winkelprofil für die Rahmenstrukturen dient beispielsweise ein mittels eines Extrusionsverfahrens hergestelltes durchgehendes Strangpressprofil aus insbesondere Stahl oder Aluminium. Das Winkelprofil entspricht dabei vorzugsweise einem L-förmigen Profil mit in einem rechten Winkel angeordneten Schenkeln. Aus dem Profil werden Rahmenstrukturelemente mit den jeweils gewünschten Maßen herausgetrennt, welche, insbesondere durch Verschweißen von aneinanderstoßenden Schnittkanten, entsprechend der gewünschten Form der Rahmenstruktur anschließend dauerhaft miteinander sowie mit den Tragarmabschnitten verbunden werden. Alternativ zu einem vorgeformten Winkelprofil können die Rahmenstrukturelemente mit ihren jeweiligen Maßen zunächst als ein Metallblech aus einer Blechtafel herausgetrennt und durch Abkanten oder Biegen zu einem jeweiligen Winkelprofil geformt werden, bevor sie miteinander sowie mit den Tragarmabschnitten zu einer Rahmenstruktur dauerhaft verbunden werden. Entsprechend der vorstehenden Beschreibung dienen Schenkel der Winkelprofile der Rahmenstrukturelemente einer Verbindung der beiden Rahmenstrukturen mit den Seitenwänden sowie mit zumindest den Ober- und Unterwänden.

Nach einer weiteren Weiterbildung der Erfindung sind die Rahmenstrukturen des Gehäuses durch weitere Metallprofile verbunden, wobei die weiteren Metallprofile jeweils mit randseitigen Bereichen einer der Stirnwände sowie der Oberwand oder der Unterwand verbindbar sind.

Die beabstandet angeordneten und die Breite des Gehäuses definierenden Rahmenstrukturen bilden zusammen mit den weiteren Metallprofilen, welche auch als Verbindungsprofile bezeichnet werden können, einen Rahmen des Gehäuses, mit welchem alle Wände des Gehäusegrundkörpers verbunden werden. Die weiteren Metallprofile sind beispielsweise als Winkelprofile, insbesondere entsprechend den vorstehend beschriebenen Winkelprofilen der Rahmenstrukturen, ausgestaltet. Die Schenkel des Winkelprofils können dabei in einem rechten Winkel oder, insbesondere bei einem sich im Bereich der Oberseite oder der Unterseite verjüngenden Gehäusegrundkörper, in einem stumpfen Winkel angeordnet sein. Die weiteren Metallprofile sind vorzugsweise sowohl im Bereich der Unterwand als auch im Bereich der Oberwand angeordnet und mit jeweils einer dieser Wände verbunden. Alternativ können die weiteren Metallprofile jedoch auch ausschließlich im Bereich der Unterwand angeordnet sein, wodurch sich der Gehäusegrundkörper auf einem stabilen Rahmen abstützt. Die weiteren Metallprofile sind mit den Rahmenstrukturen vorzugsweise dauerhaft, beispielsweise mittels Schweißverbindungen, verbunden.

Nach einer weiteren Weiterbildung ist eine Querschnittsfläche des Metallprofils der Tragarme jeweils im Bereich zumindest einer Teillänge der Seitenwand kleiner als die Querschnittsfläche des Metallprofils im Bereich der Tragarmabschnitte.

Die einleitend beschriebene nachteilige lokale Einschränkung aufgrund von im Gehäuseinnenraum geführten Tragarmen wird mittels einer speziellen Form des Metallprofils der Tragarme vorteilhaft verringert. Beispielsweise kann durch eine Reduzierung der Breite bzw. durch eine Verjüngung des Metallprofils der Tragarme über die gewünschte Teillänge der Seitenwand die für die Anordnung der Geräte zur Verfügung stehende Breite des Gehäuseinnenraums in diesem Bereich gegenüber dem bekannten konstanten Querschnittsprofil eines durchgehenden Tragarms vergrößert werden. Die Verringerung der Breite bzw. Verjüngung der Tragarme resultiert in einer kleineren Querschnittsfläche des Metallprofils gegenüber der Querschnittsfläche in Bereichen außerhalb der gewählten Teillänge. Die Verjüngung kann über die Teillänge beispielsweise parabelförmig sein, sodass die Querschnittsfläche im mittleren Bereich der Teillänge ein Minimum und an den Enden ein jeweiliges Maximum aufweist. Sofern, wie vorstehend beschrieben, der jeweilige Tragarm als ein rechteckiges Metallprofil mit einem durchgehenden Hohlprofil ausgestaltet ist, können beispielsweise die dem Gehäuseinnenraum zugewandte Wand des Rechteckprofils sowie Teile der oberen und unteren Wände des Rechteckprofils maschinell soweit abgetragen werden, dass ein offenes C-Profil mit einer über die Teillänge gegebenenfalls variierenden Länge der oberen und unteren Schenkel entsteht. Das offene Profil kann anschließend beispielsweise mit einem Metallstreifen, vorzugsweise dauerhaft durch Verschweißen, wieder verschlossen werden. Eine Dicke des Metallstreifens kann dabei beispielsweise der Wandstärke des Rechteckprofils entsprechen oder deutlich dünner als diese gewählt werden. Durch das Wiederverschließen des offenen Profils kann insbesondere verhindert werden, dass Umwelteinflüsse wie Staub oder Feuchtigkeit über den Tragarm in den Gehäuseinnenraum gelangen können. In dem Bereich der Teillänge weist der Tragarm eine verringerte Tragfähigkeit auf, welche durch die Tragfähigkeit der mit diesem verbundene wannenförmigen Seitenwand jedoch zumindest ausgeglichen wird.

Nach einer weiteren Weiterbildung sind die Tragarmabschnitte bezüglich einer Hochachse des Gehäusegrundkörpers mittig oder außermittig angeordnet.

Eine flexible Anordnung der Tragarmabschnitte bezüglich zur Hochachse des Gehäusegrundkörpers ermöglicht ergänzend eine vorteilhafte Nutzung eines verfügbaren Raums im Bereich des Unterbodens bzw. des Daches, wodurch beispielsweise das Volumen des Gehäusegrundkörpers vergrößert oder bei gleichem Volumen eine geringere Bauhöhe des Gehäuses unterhalb des Unterbodens bzw. oberhalb des Daches des Wagenkastens erzielt werden kann.

Ausführungsbeispiele der Erfindung werden nachfolgend bezugnehmend auf die Zeichnungen näher erläutert. Dabei zeigen:
- FIG 1: ein Schienenfahrzeug mit im Unterbodenbereich von Endwagen angeordneten erfindungsgemäßen Gehäusen,
- FIG 2: ein erfindungsgemäßes Gehäuse in einer ersten Ausgestaltung mit Rahmenstrukturen,
- FIG 3: das erfindungsgemäße Gehäuse der ersten Ausgestaltung mit ergänzten Wänden des Gehäusegrundkörpers, und
- FIG 4: ein erfindungsgemäßes Gehäuse in einer zweiten Ausgestaltung mit wannenförmigen Seitenwänden.

FIG 1 zeigt schematisch eine Seitenansicht eines als ein elektrischer Triebzug TZ für die Personenbeförderung ausgestalteten beispielhaften Schienenfahrzeugs. Solche Triebzüge werden auch als EMU (englische Abkürzung für Electric Multiple Unit) bezeichnet. Der Triebzug TZ der FIG 1 umfasst beispielhaft vier Wagen, wobei sich die äußeren Endbereiche der Wagenkästen WK der beiden Endwagen EW1, EW2 auf jeweils einem angetriebenen Triebdrehgestell TDG1, TDG2 sowie deren inneren Endbereiche gemeinsam mit einem Mittelwagen MW1, MW2 auf jeweils einem im Bereich des jeweiligen Wagenübergangs angeordneten nicht angetriebenen Laufdrehgestell LDG abstützen. Die Wagenkästen WK der benachbarten Mittelwagen MW1, MW2 stützen sich im Bereich ihres gemeinsamen Wagenübergangs ebenfalls auf einem nicht angetriebenen Laufdrehgestell LDG ab. Drehstelle, auf welchen sich zwei benachbarte Wagen gemeinsam abstützen, werden auch als Jakobs-Drehgestelle bezeichnet. Die Wagenkästen WK aller Wagen des Triebzugs TZ sind beispielsweise aus einer jeweiligen Vielzahl verschweißter Metallprofile, speziell mittels eines Extrusions-Verfahrens hergestellter Aluminium-Strangpressprofile, gefertigt. Alternativ können die Wagenkästen WK ebenso als offene Rahmen ausgeführt sein, welche mit Außenwänden verkleidet werden, wobei die Außenwände beispielsweise mittels Nietverbindungen mit den Rahmen verbunden werden. Im Unterbodenbereich UB sowie gegebenenfalls im Dachbereich DB der Wagenkästen WK sind parallel zu einer Längsachse LA des Wagenkastens WK verlaufende Längsträger vorgesehen bzw. aus Metallprofilen ausgeprägt. Diese Längsträger dienen insbesondere einer Befestigung von Gehäusen G von für den Betrieb des Schienenfahrzeugs erforderlichen Geräten wie Antriebsstromrichtern SR1, SR2 sowie nicht speziell dargestellten Klimatisierungseinrichtungen, Hilfsbetriebeumrichtern, Bordnetzbatterien und gegebenenfalls vorgesehenen Antriebsbatterien an den Wagenkästen. Solche die darin angeordneten Geräte vor insbesondere Umwelteinflüssen schützenden Gehäuse G werden auch als Container bezeichnet. Die Wagen weisen jeweils einen nicht speziell dargestellten Fahrgastraum auf, in welchem Sitzgelegenheiten sowie gegebenenfalls weitere dem Komfort der Fahrgäste dienende Einrichtungen angeordnet sind. Ein Zugang zu den Fahrgasträumen wird für die Fahrgäste über in Ausschnitten der Seitenwände der Wagenkästen WK angeordnete Türen sowie zwischen benachbarten Wagen über mittels Faltenbälgen geschützte Wagenübergänge gewährleistet. Die Endwagen EW1, EW2 können in deren jeweiligem Endbereich, gegebenenfalls getrennt vom Fahrgastraum, einen Führerstand mit Bedienelementen für die fahrzeugführende Person zur Steuerung des Triebzugs TZ aufweisen.

An dem Triebzug TZ der FIG 1 sind im jeweiligen Unterbodenbereich UB der Endwagen EW1, EW2 beispielhaft Gehäuse G eines jeweiligen Antriebsstromrichters SR1, SR2 angeordnet bzw. mit Längsträgern in diesem Bereich mechanisch verbunden. Die Antriebsstromrichter SR1, SR2 dienen beispielhaft einer Versorgung von jeweils zwei in den Triebdrehgestellen TDG1, TDG2 angeordneten Antriebsmotoren, wie durch die Verbindungsleitungen zwischen den Gehäusen G und den als ausgefüllte Kreise gekennzeichneten Antriebsmotoren schematisch dargestellt ist. Die Antriebsstromrichter SR1, SR2 werden beispielsweise über mit einem streckenseitigen Energieversorgungsnetz verbundene Stromabnehmer mit elektrischer Energie versorgt, wobei weder die Stromabnehmer noch das Versorgungsnetz in der FIG 1 dargestellt sind. Sofern das Energieversorgungsnetz eine oberhalb des Gleises, auf denen sich die Drehgestelle abstützen, geführte Oberleitung umfasst, erfolgt eine elektrische Verbindung mittels eines oder mehrerer im Dachbereich DB der Wagen des Triebzugs TZ angeordneter Stromabnehmer, während die elektrische Verbindung bei einer seitlich entlang des Gleises geführten Stromschiene mittels eines oder mehrerer im Bereich von Seitenwänden bzw. Drehgestellen der Wagen angeordneter Stromabnehmer erfolgt. Insbesondere in Europa kann ein solches Energieversorgungsnetz beispielsweise einen Einphasen-Wechselstrom von 15 kV, 16,7 Hz, oder 25 kV, 50 Hz, bzw. einen Gleichstrom von 750 V, 1.500 V oder 3000 V führen. Bei einer Versorgung mittels eines Einphasen-Wechselstroms sind in bzw. an dem Schienenfahrzeug üblicherweise ergänzend ein gesonderter Transformator sowie ein Gleichrichter in dem Antriebsstromrichter vorgesehen, welche die netzseitige Hochspannung auf eine niedrigere Spannung transformieren und in eine Gleichspannung wandeln.

FIG 2 zeigt schematisch eine erste Ausgestaltung des Gehäuses G mit erfindungsgemäßen Rahmenstrukturen RS in einer perspektivischen Ansicht. Die Wände des Gehäusegrundkörpers GK sind in der FIG 2 nicht dargestellt und werden erst bezüglich der FIG 3 näher erläutert. Das Gehäuse G ist entsprechend der Beschreibung zu FIG 1 ausgestaltet, an Längsträgern im Unterbodenbereich UB des Wagenkastens WK eines der Endwagen EW1, EW2 des Triebzugs TZ angeordnet bzw. befestigt zu werden. Über Befestigungsbereiche BF in den äußeren Bereichen der vier Tragarmabschnitte TAA des Gehäuses G ist dieses beispielsweise über lösbare Schraubverbindungen mechanisch mit zwei Längsträgern des Wagenkastens WK verbunden. Entsprechend besitzt das Gehäuse G eine Länge gl, die hauptsächlich von einer Längenausdehnung der Seitenwände GSE des Gehäusegrundkörpers GK sowie der Tragarmabschnitte TAA bestimmt ist, wobei die Seitenwände GSE jeweils parallel zu einer Querachse QA des Wagenkastens WK ausgerichtet sind. Demgegenüber ist eine Breite gb des Gehäuses G hauptsächlich von einer Längenausdehnung der Stirnwände GST bestimmt, wobei die Stirnwände GST jeweils parallel zu einer Längsachse LA des Wagenkastens WK ausgerichtet sind. Eine Höhe gh des Gehäuses G ist hauptsächlich von einer Höhe der Seitenwände GSE bzw. der Stirnwände GST bestimmt, wobei die Wände GSE, GST ergänzend parallel zu einer Hochachse HA des Wagenkastens WK ausgerichtet sind. Die Längsachse des Gehäuses G verläuft entsprechend parallel zu der Querachse QA des Wagenkastens WK, die Querachse des Gehäuses G parallel zu der Längsachse LA des Wagenkastens WK, und die Hochachse des Gehäuses G parallel zu der Hochachse HA des Wagenkastens WK.

Neben den Tragarmabschnitten TAA, welche als ein jeweiliges rechteckiges Hohlprofil, beispielsweise als ein Strangpressprofil aus Stahl oder Aluminium, gefertigt sind, umfasst das Gehäuse G der FIG 2 zwei parallel zueinander und in Richtung der Längsachse LA voneinander beabstandet angeordnete Rahmenstrukturen RS. Diese Rahmenstrukturen RS umfassen jeweils zwei Rahmenstrukturelemente RSE, welche einen oberen sowie einen unteren Rahmenbogen ausbilden und mit jeweils zwei Tragarmabschnitten TAA mechanisch verbunden sind. Eine dauerhafte mechanische Verbindung der Tragarmabschnitte TAA mit den Rahmenstrukturelementen RSE wird beispielsweise mittels Schweißverbindungen erzielt. Zur Erhöhung der mechanischen Stabilität dieser Verbindungsbereiche sind beispielhaft ergänzende Verstärkungsbleche VB vorgesehen, welche jeweils sowohl mit dem Tragarmabschnitt TAA als auch mit den Rahmenstrukturelementen RSE mechanisch verbunden sind. Im Bereich des Verstärkungsblechs VB kann das rechteckige Profil des jeweiligen Tragarmabschnitts TAA beispielsweise einseitig abgetragen werden, sodass ein C-Profil entsteht, dessen offene Seite von dem Verstärkungsblech VB verschlossen wird. Im Bereich des Gehäusegrundkörpers GK ersetzen die Rahmenstrukturen RS einen nach dem einleitend beschriebenen Stand der Technik vorgesehenen durchgehenden Tragarm.

Die Rahmenstrukturelemente RSE sind jeweils aus einem länglichen Metallprofil, beispielsweise wiederum einem Strangpressprofil aus Stahl oder Aluminium, gefertigt. Das Metallprofil weist ein L-förmiges Winkelprofil mit in einem rechten Winkel angeordneten Schenkeln gleicher Länge auf. Die Rahmenstrukturelemente RSE werden beispielsweise aus dem Metallprofil herausgetrennt, in die gewünschte Form gebogen bzw. abgekantet sowie an aneinanderstoßenden Kanten miteinander verschweißt, um einen jeweiligen Rahmenbogen herzustellen. Alternativ zu einem bereits geformten Winkelprofil können die einzelnen Rahmenstrukturelemente RSE zunächst als ein jeweiliges Metallblech aus einer Blechtafel herausgetrennt und durch Biegen bzw. Abkanten zu einem jeweiligen L-Profil geformt werden, bevor sie in die gewünschte Form gebogen bzw. abgekantet und an aneinanderstoßenden Kanten miteinander verschweißt werden.

Die Rahmenstrukturelemente RSE bzw. die Rahmenbögen der jeweiligen Rahmenstruktur RS weisen beispielhaft eine unterschiedliche Höhe auf, sodass die Tragarmabschnitte TAA bezüglich der Hochachse HA außermittig angeordnet sind. Nach Anordnung des Gehäuses G im Unterbodenbereich UB des Wagenkastens WK besitzt dieses bezüglich der Längsträger somit eine geringere Höhe in Richtung des Unterbodens auf als in Richtung des Gleises.

Die Rahmenstrukturen RS des Gehäuses G sind durch weitere Metallprofile VP bzw. Verbindungsprofile miteinander verbunden. Die Rahmenstrukturen RS bilden zusammen mit diesen weiteren Metallprofilen VP einen mechanisch stabilen Rahmen aus, an dem die Wände des Gehäusegrundkörpers GK befestigt werden. Diese weiteren Metallprofile VP, welche beispielsweise wiederum aus einem Strangpressprofil aus Stahl oder Aluminium herausgetrennt werden, sind beispielhaft ebenfalls als Winkelprofile ausgestaltet, wobei die Schenkel der beiden, in Richtung der Hochachse HA betrachtet, oberen Verbindungsprofile VP beispielhaft in einem rechten Winkel angeordnet sind, während die beiden unteren Verbindungsprofile VP in einem stumpfen Winkel angeordnet sind. Gegebenenfalls können ausschließlich die unteren Verbindungsprofile VP vorgesehen werden, um eine hinreichende mechanische Stabilität des Gehäuses G zu erzielen.

FIG 3 zeigt das Gehäuse G der ersten Ausgestaltung in einer anderen perspektivischen Ansicht. Im Unterschied zum Gehäuse G der FIG 2 weisen die Tragarmabschnitte TAA im Bereich der Befestigungsbereiche BF jeweils eine größere Breite auf. Diese größere Breite ermöglicht beispielsweise die Verwendung von Schrauben oder Bolzen mit einem größeren Durchmesser in Durchgangslöchern der Befestigungsbereiche BF für die Befestigung des Gehäuses G an den Längsträgern des Wagenkastens WK. Ferner weist das Gehäuse G der FIG 3 im Unterschied zu dem der FIG 2 ausschließlich untere Metallprofile VP bzw. Verbindungsprofile zur Verbindung der beiden Rahmenstrukturen RS auf.

Ergänzend zum Gehäuse der FIG 2 zeigt die FIG 3 die mit den Rahmenstrukturen RS und den weiteren Metallprofilen VP verbundenen Wände des Gehäusegrundkörpers GK. Dabei sind die tafelförmigen Oberwand GOB und Unterwand GUN des Gehäusegrundkörpers GK jeweils mit die Rahmenstrukturen RS nach oben bzw. unten abschließenden Schenkeln der Metallprofile sowie die Unterwand GUN ergänzend mit den unteren Schenkeln der weiteren Metallprofile VP, beispielsweise jeweils mittel Schraub- und/oder Nietverbindungen, verbunden. Entsprechend sind die Seitenwände GSE jeweils mit die Rahmenstrukturen RS seitlich abschließenden Schenkeln der Metallprofile verbunden. Die beiden Stirnwände GST sind im oberen Bereich beispielsweise jeweils mit der Oberwand GOB verbunden, während sie im unteren Bereich jeweils mit dem seitlichen Schenkel des weiteren Metallprofils VP, wiederum beispielsweise mittels Schraud- und/oder Nietverbindungen, verbunden sind.

Der grundsätzlich quaderförmig ausgestaltete Gehäusegrundkörper GK weist im unteren Bereich beispielhaft Verjüngungen VJ auf. Diese Verjüngungen VJ sind durch eine unterschiedliche Höhe der oberen und unteren Rahmenstrukturelemente RSE der jeweiligen Rahmenstruktur RS bedingt, wodurch einerseits, wie vorstehend beschrieben, die Tragarmabschnitte TAA bezüglich der Hochachse HA außermittig angeordnet sind, und andererseits die Unterwand GUN eine kleinere Länge aufweist als die Oberwand GOB. Entsprechend sind die Stirnwände GST im Bereich der Verjüngungen VJ über einen Teil ihrer Höhe in einem bestimmten Winkel zu der Hochachse HA ausgerichtet. Der Winkel kann dabei beispielsweise über ein Biegen oder Abkanten der Stirnwand GST hergestellt werden.

Die Wände des Gehäusegrundkörpers GK werden beispielsweise jeweils aus einer Blechtafel einer geeigneten Dicke gestanzt bzw. geschnitten und, sofern erforderlich, durch Biegen oder Abkanten in die gewünschte Form gebracht. In gleicher Weise können aus den Wänden Öffnungen bzw. Ausnehmungen gestanzt bzw. geschnitten werden, welche der Anordnung von beispielsweise elektrischen, optischen oder pneumatischen Schnittstellen, Durchführungen, Wartungsklappen, Kühlkörpern oder als Ein- und Auslässe für die Kühlluftzu- und -abfuhr in den bzw. aus dem Gehäuseinnenraum GI dienen. Derartige Öffnungen sind in der FIG 3 nicht speziell dargestellt.

FIG 4 zeigt schematisch eine zweite Ausgestaltung des Gehäuses G mit erfindungsgemäß wannenförmig ausgestalteten Seitenwänden GSE in einer perspektivischen Ansicht. Das Gehäuse G weist zwei mit jeweils zwei Tragarmabschnitten TAA verbundene Tragarme TA auf, welche jeweils an der dem Innenraum Gl des Gehäusegrundkörpers GK zugewandten Seite der Seitenwände GSE angeordnet bzw. mit diesen dauerhaft, beispielsweise mittels Schweiß-, Klebe- und/oder Nietverbindungen, mechanisch verbunden sind. Die Tragarme TA sind mit den Tragarmabschnitten TAA beispielsweise jeweils im Bereich der Stirnseite GST des Gehäusegrundkörpers GK verbunden. Die Tragarme der FIG 4 sind beispielhaft jeweils aus einem einzigen durchgängigen Metallprofil gefertigt, aus welchen die Tragarmabschnitte TAA bzw. deren Befestigungsbereiche BF ausgebildet sind. Die Metallprofile der Tragarme TA sind beispielsweise mittels eines Extrusionsverfahrens hergestellte Strangpressprofile aus Stahl oder Aluminium.

Die beiden Seitenwände GSE sind jeweils aus einem einzigen Metallblech aus einem geeigneten Material und einer geeigneten Blechdicke geformt. Die Metallbleche werden beispielsweise aus einer Blechtafel gestanzt bzw. gemäß der gewünschten Form aus einer solchen herausgeschnitten. Wannenränder SER der Seitenwände GSE sind durch Biegen oder rechtwinkliges Abkanten von Laschen des Metallblechs gefertigt, wobei aneinanderstoßende Kanten der Laschen vorzugsweise verschweißt werden, um einen stabilen durchgängigen Wannenrand SER zu formen. Die Wannenränder SER sind jeweils im Bereich der Tragarme TA unterbrochen, wobei die der jeweiligen Unterbrechung zugewandten Kanten des Wannenrands SER vorzugsweise mit dem jeweiligen Tragarm TA verschweißt werden, wie es mittels der Schweißverbindungen SV beispielhaft dargestellt ist. Die Seitenwände GSE weisen beispielhaft eine grundsätzlich hexagonale Form auf, wobei jeweils zwei der Spitzen in den Bereichen der Durchführungen für den Tragarm TA angeordnet sind.

Die Wannenränder SER der Seitenwände GSE dienen neben einer Erhöhung der mechanischen Stabilität ebenfalls der mechanischen Verbindung mit der Oberwand GOB, der Unterwand GUN sowie den Stirnwänden GST des Gehäusegrundkörpers GK, wobei diese weiteren Wände mittels jeweiliger Schraubverbindungen lösbar mit den Seitenwänden GSE verbunden sind. Die Stirnwände GST des Gehäuses G der FIG 4 sind mittels einer jeweiligen Abkantung an das Profil der grundsätzlich hexagonal ausgeformten Seitenwände GSE angepasst. Alternativ können die Stirnwände GST jedoch auch gerade ausgestaltet sein, sodass der Gehäusegrundkörper GK einen perfekten Quader bildet, oder entsprechend dem Gehäuse G der ersten Ausgestaltung eine Verjüngung im Bereich der Unterwand GUN aufweisen. Für einen Schutz der Geräte im Gehäuseinnenraum Gl vor Umwelteinflüssen wie insbesondere Staub und Feuchtigkeit sind vorzugsweise Dichtungen aus einem elastischen Material im den Bereichen der Auflageflächen zwischen den Wannenrändern SER der Seitenwände GSE und den Randbereichen der weiteren Wände vorgesehen.

Die Seitenwände GSE und/oder die Tragarme TA können zur Erhöhung der mechanischen Stabilität des Gehäuses G ergänzend durch weitere Metallprofile bzw. Verbindungsprofile insbesondere im Bereich der Stirnwände GST mechanisch miteinander verbunden sein. Solche weiteren Metallprofile können beispielsweise Ränder entsprechend den Wannenrändern SER der Seitenwände GSE aufweisen, an denen die weiteren Wände ergänzend befestigt werden. In der FIG 3 sind solche weiteren Metallprofile jedoch nicht speziell dargestellt.

Die Seitenwände GSE weisen mehrere jeweils durch Stanzen oder Schneiden aus dem Metallblech erzeugte Öffnungen OE bzw. Ausnehmungen auf, welche wiederum der Anordnung von beispielsweise elektrischen, optischen oder pneumatischen Schnittstellen, Durchführungen, Wartungsklappen, Kühlkörpern oder als Ein- und Auslässe für die Kühlluftzu- und -abfuhr in den bzw. aus dem Gehäuseinnenraum Gl dienen. Auch die weiteren Wände des Gehäusegrundkörpers GK, insbesondere die Unterwand GUN sowie die Stirnwände GST, können bedarfsabhängig entsprechende Öffnungen bzw. Ausnehmungen aufweisen.

Um die nachteilige Beschränkung der Breite des Innenraums Gl des Gehäusegrundkörpers GK aufgrund der an den Innenseiten der Seitenwände GSE geführten durchgehenden Tragarme TA zu verringern, ist die Breite und dadurch die Querschnittsfläche der Tragarme TA über eine bestimmte Teillänge der Seitenwände GSE verringert. Diese Verringerung kann entsprechend der Darstellung der FIG 4 beispielsweise parabelförmig über die Teillänge sein. Dabei wird ausgehend von einem geschlossenen Rechteckprofil in den Bereichen des jeweiligen Übergangs zu einem Tragarmabschnitt TAA die Querschnittsfläche des Metallprofils in Richtung der Mitte der Seitenwand GSE bis auf ein gewünschtes Minimum verringert. Zur Verringerung der Querschnittsfläche werden die dem Gehäuseinnenraum Gl zugewandte Wand sowie Teile der oberen und unteren Wände des Rechteckprofils beispielsweise maschinell soweit abgetragen, dass ein offenes C-Profil mit einer über die Teillänge variierenden Länge der oberen und unteren Schenkel entsteht. Das offene Profil wird anschließend mit einem entsprechend ausgeformten Metallstreifen dauerhaft durch Verschweißen verschlossen.

Die Tragfähigkeit der Tragarme TA ist im Bereich der verringerten Querschnittsfläche soweit verringert, dass diese das Gewicht des Gehäuses G samt darin angeordneter Geräte allein nicht gegenüber dem Wagenkasten WK abstützen könnten. Diese lokale Schwächung der Tragfähigkeit wird durch die mit den Tragarmen TA verbundenen wannenförmigen Seitenwände GSE zumindest ausgeglichen, wobei die Seitenwände GSE einen nicht unbedeutenden Teil, beispielsweise zumindest zwanzig Prozentpunkten, zu der gesamten Tragfähigkeit der Kombination aus Seitenwand GSE und Tragarm TA samt Tragarmabschnitten TAA beitragen

### Bezugszeichenliste

- BF: Befestigungsbereich
- DB: Dachbereich
- EW: Endwagen
- G: Gehäuse
- gb: Gehäusebreite
- gh: Gehäusehöhe
- GI: Gehäuseinnenraum
- GK: Gehäusegrundkörper
- gl: Gehäuselänge
- GOB: Oberwand
- GSE: Seitenwand
- GST: Stirnwand
- GUN: Unterwand
- HA: Hochachse (Wagenkasten)
- LA: Längsachse
- LDG: Laufdrehgestell
- MW: Mittelwagen
- OE: Öffnung, Ausnehmung
- QA: Querachse
- RS: Rahmenstruktur
- RSE: Rahmenstrukturelement
- SER: Wannenrand
- SR: Antriebsstromrichter
- SV: Schweißverbindung
- TA: Tragarm
- TAA: Tragarmabschnitt
- TDG: Triebdrehgestell
- TZ: Triebzug, Schienenfahrzeug
- UB: Unterbodenbereich
- VB: Verstärkungsblech
- VJ: Verjüngung
- VP: weiteres Metallprofil, Verbindungsprofil
- WK: Wagenkasten

## Patentansprüche

1. Gehäuse (G) zur Anordnung an einem Wagenkasten (WK) eines Schienenfahrzeugs (TZ), wobei
das Gehäuse (G) einen grundsätzlich quaderförmigen geschlossenen Gehäusegrundkörper (GK) mit zwei Seitenwänden (GSE), zwei Stirnwänden (GST) sowie einer Oberwand (GOB) und einer Unterwand (GUN) aufweist, wobei der Gehäusegrundkörper (GK) einen Gehäuseinnenraum (GI) aufweist, in welchem elektrische, elektronische und/oder pneumatische Geräte anordenbar sind,
**dadurch gekennzeichnet, dass** das Gehäuse (G)
- vier Tragarmabschnitte (TAA) mit einem jeweiligen Befestigungsbereich (BF) zur Befestigung des Gehäuses (G) an Trägern des Wagenkastens (WK) aufweist, wobei die Tragarmabschnitte (TAA) vollständig außerhalb des Gehäusegrundkörpers (GK) angeordnet sind, und
- zwei Rahmenstrukturen (RS) aus jeweils zumindest einem Metallprofil aufweist, wobei die Rahmenstrukturen (RS) jeweils mit zwei der Tragarmabschnitte (TAA) sowie mit randseitigen Bereichen einer der Seitenwände (GSE), der Oberwand (GOB) und der Unterwand (GUN) verbunden sind, und wobei die Rahmenstrukturen (RS) ausgestaltet sind, zusammen mit den Tragarmabschnitten (TAA) eine Last des Gehäusegrundkörpers (GK) mit darin angeordneten Geräten vollständig zu tragen, oder
- zwei Tragarme (TA) aus jeweils einem durchgehenden Metallprofil aufweist, wobei die Tragarme (TA) jeweils zwei der Tragarmabschnitte (TAA) ausbilden oder mit diesen verbunden sind, wobei die Seitenwände (GSE) aus jeweils einem Metallblech wannenförmig ausgestaltet sind, wobei ein jeweiliger Wannenrand (SER) mit randseitigen Bereichen zumindest der Oberwand (GOB) und der Unterwand (GUN) verbunden ist, wobei die Tragarme (TA) jeweils an einer dem Gehäuseinnenraum (GI) zugewandten konkaven Innenfläche einer der Seitenwände (GSE) angeordnet und mit dieser Seitenwand (GSE) verbunden sind, und wobei die Seitenwände (GSE) ausgestaltet sind, die Last des Gehäusegrundkörpers (GK) mit den darin angeordneten Geräten teilweise zu tragen.

2. Gehäuse (G) nach Anspruch 1, **dadurch gekennzeichnet, dass**
die Rahmenstrukturen (RS) jeweils aus zumindest einem Metallprofil mit einem Winkelprofil und/oder aus zumindest einem zu einem Winkelprofil geformten Metallblech hergestellt sind.

3. Gehäuse (G) nach einem der vorstehenden Ansprüche, **dadurch gekennzeichnet, dass**
die Rahmenstrukturen (RS) durch weitere Metallprofile (VP) verbunden sind, wobei die weiteren Metallprofile (VP) jeweils mit randseitigen Bereichen einer der Stirnwände (GST) sowie der Oberwand (GOB) oder der Unterwand (GUN) verbindbar sind.

4. Gehäuse (G) nach Anspruch 1 oder 2, **dadurch gekennzeichnet, dass**
eine Querschnittsfläche des Metallprofils der Tragarme (TA) jeweils im Bereich zumindest einer Teillänge der Seitenwand (GSE) kleiner ist als die Querschnittsfläche des Metallprofils im Bereich der Tragarmabschnitte (TAA).

5. Gehäuse (G) nach einem der vorstehenden Ansprüche, **dadurch gekennzeichnet, dass**
die Tragarmabschnitte (TAA) bezüglich einer Hochachse (HA) des Gehäusegrundkörpers (GK) mittig oder außermittig angeordnet sind.

6. Schienenfahrzeug (TZ), aufweisend zumindest einen Wagenkasten (WK) und zumindest ein an dem Wagenkasten angeordnetes Gehäuse (G) nach einem der Ansprüche 1 bis 5.

7. Verwendung eines Gehäuses (G) nach einem der Ansprüche 1 bis 5 für die Anordnung an einem Wagenkasten (WK) eines Schienenfahrzeugs (TZ).
